# EUROPÄISCHE PATENTSCHRIFT

(11) **EP 2 598 270 B1**
(45) Veröffentlichungstag und Bekanntmachung des Hinweises auf die Patenterteilung: **02.09.2015**
(21) Anmeldenummer: 11732425.1
(22) Anmeldetag: 08.07.2011
(51) Int. Cl.: B22D 11/124

(54) **SPRITZDÜSEN-VERSTELLEINRICHTUNG**
INJECTION NOZZLE ADJUSTMENT DEVICE
DISPOSITIF DE RÉGLAGE DE BUSE D'INJECTION

(30) Priorität: 29.07.2010 EP 10171200
(43) Veröffentlichungstag der Anmeldung: 05.06.2013
(73) Patentinhaber: Primetals Technologies Austria GmbH, 4031 Linz (AT)
(72) Erfinder: DITTENBERGER, Kurt, A-4060 Leonding (AT); FITZEL, Helmut, A-4482 Ennsdorf (AT); GUTTENBRUNNER, Josef, A-4522 Sierning (AT); HAMMERL, Joachim, A-8234 Rohrbach a.d.L. (AT); HAUSER, Klemens, A-4055 Pucking (AT)
(74) Vertreter: Metals@Linz
(86) Internationale Anmeldenummer: PCT/EP2011/061573
(87) Internationale Veröffentlichungsnummer: WO 2012/013474

(56) Entgegenhaltungen:
- EP-B1- 2 010 347

## Beschreibung

Die vorliegende Erfindung betrifft eine Spritzdüsen-Verstelleinrichtung zur Positionierung zumindest einer Spritzdüse und ein Strangführungssegment zum Führen, Stützen und Kühlen eines Strangs in einer Strangführung einer Brammen-Stranggießmaschine.

### Gebiet der Technik

Konkret betrifft die Erfindung eine Spritzdüsen-Verstelleinrichtung zur Positionierung zumindest einer Spritzdüse gegenüber einem Strang in einer Strangführung einer Brammen-Stranggießmaschine, aufweisend
- eine Verschiebeeinrichtung, umfassend einen Antriebskörper und einen Stellkolben, zum Verschieben des Stellkolbens gegenüber des feststehenden Antriebskörpers; und
- einen Spritzdüsenhalter zum Haltern von zumindest einer Spritzdüse, wobei die Spritzdüse zum Aufspritzen von Kühlmittel auf den Strang ausgebildet und der Spritzdüsenhalter mit dem Stellkolben verbunden ist.

### Stand der Technik

Eine derartige Vorrichtung ist beispielsweise aus der EP 2 010 347 B1 bekannt. Damit kann die Position einer oder mehrerer Spritzdüsen eines Strangführungssegments gegenüber dem Strang eingestellt werden, wobei die Spritzdüsen über einen Spritzdüsenhalter mit einem verschieblichen Stellkolben verbunden sind. Nachteilig an dieser Vorrichtung ist allerdings, dass einerseits das Kühlmittel von einem feststehenden Antriebskörper der Verschiebeeinrichtung zum verschieblichen Spritzdüsenhalter mittels einer Schlauchleitung geführt werden muss und andererseits, aufgrund der Tatsache, dass der Stellkolben und somit auch die Spritzdüse gegenüber Verschiebeeinrichtung drehbar ausgebildet sind, dass der Spritzdüsenhalter gesondert geführt werden muss. Durch die Schlauchleitung bzw. die Führung des Spritzdüsenhalters erhöht sich außerdem der Platzbedarf der Spritzdüsen-Verstelleinrichtung, sodass der Einbau in existierende Strangführungssegmente schwierig und kostspielig ist.

### Zusammenfassung der Erfindung

Die Aufgabe der Erfindung ist es, die Nachteile des Stands der Technik zu überwinden und eine besonders kompakte Spritzdüsen-Verstelleinrichtung der eingangs genannten Art anzugeben, bei der das Kühlmittel betriebssicher, insbesondere ohne den Einsatz von Schlauchleitungen, von einem stillstehenden Anlagenteil der Strangführung, beispielsweise der Verschiebeeinrichtung, zur Spritzdüse geleitet werden kann; insbesondere sollen auch existierenden Strangführungssegmente mit der Spritzdüsen-Verstelleinrichtung nachgerüstet werden können.

Diese Aufgabe wird durch eine eingangs genannte Vorrichtung gelöst, bei der
- zumindest ein teleskopierbares Teleskoprohr, umfassend ein feststehdendes und zumindest ein verschiebliches Rohr, wobei das feststehende Rohr mit dem Antriebskörper verbunden ist, zur Leitung des Kühlmittels zum Spritzdüsenhalter vorgesehen ist, sodass die Spritzdüse drehsteif mit dem Antriebskörper verbunden ist; und
- die Längsachsen des Stellkolbens und des Teleskoprohrs parallel ausgerichtet sind.

Durch die erfindungsgemäße Vorrichtung wird zum Einen das Kühlmittel mittels eines Teleskoprohrs sehr betriebsicher und vor allem ohne wartungsintensive Schlauchleitungen von einem stillstehenden Anlagenteil der Strangführung, beispielsweise dem Antriebskörper der Verschiebeeinrichtung, zur Spritzdüse
- die als eine Einstoff- oder eine Mehrstoffdüse ausgebildet sein kann - geleitet; zum Anderen wird der Spritzdüsenhalter und somit auch die Spritzdüse mittels des Teleskoprohrs drehsteif mit der Verschiebeeinrichtung verbunden, d.h. dass der Spritzdüsenhalter gegen eine Verdrehung gegenüber der Verschiebeeinrichtung gesichert wird. Das Teleskoprohr kann grundsätzlich ein- oder mehrstufig ausgeführt sein. Unter einer einstufigen Ausführung versteht man ein Teleskoprohr
   - mit einem feststehenden und einem verschieblichen Rohr, wobei beide Rohre koaxial ausgerichtet sind und das verschiebliche Rohr einen kleineren Durchmesser als das feststehende Rohr aufweist,
   - bei dem das verschiebliche Rohr gegenüber dem feststehenden Rohr abgedichtet ist, und
   - bei dem das verschiebliche Rohr verschieblich (auch als teleskopierend bezeichnet) gegenüber dem feststehenden Rohr ausgebildet ist, sodass das Teleskoprohr einerseits im eingefahrenen Zustand eine geringe Baulänge aufweist und andererseits, im ausgefahrenen Zustand eine große Baulänge gegeben ist.

Bei einem mehrstufigen Teleskoprohr sind zumindest zwei Rohre verschieblich ausgebildet, sodass eine noch kompaktere Bauweise möglich ist. Sowohl bei einem einstufigen als auch bei einem mehrstufigen Teleskoprohr sind das feststehende Rohr mit dem Antriebskörper und das verschiebliche Rohr (bei einer mehrstufigen Ausführung das letzte verschiebliche Rohr) mit dem Spritzdüsenhalter verbunden. Durch die parallele Ausrichtung des Teleskoprohrs und des Stellkolbens ist es zudem möglich, das Kühlmittels unter Umständen auch mittels mehrerer Teleskoprohre, wobei der Stellkolben und die Teleskoprohre nicht notwendigerweise in einer Ebene liegen müssen, zum Spritzdüsenhalter zu leiten. Durch die kompakte Konstruktion der erfindungsgemäßen Vorrichtung können auch existierende Strangführungssegmente mit einer Spritzdüsen-Verstelleinrichtung (beispielsweise am Innenbogen) nachgerüstet werden.

Nach einer vorteilhaften Ausführungsform ist ein erstes Teleskoprohr zur Leitung von Wasser und ein zweites Teleskoprohr zur Leitung von Luft vorgesehen, wobei die Längsachsen des Stellkolbens, des ersten Teleskoprohrs und des zweiten Teleskoprohrs parallel ausgerichtet sind. Dadurch werden sämtliche Medien für eine Zweistoff-Spritzdüse betriebssicher und kompakt vom Antriebskörper der Verschiebeeinrichtung zum Spritzdüsenhalter geleitet.

Nach einer weiteren Ausführungsform, ist ein Faltenbalg mit dem Antriebskörper und dem Spritzdüsenhalter verbunden, wodurch das Eindringen von Schmutz verhindert werden kann. Durch den Faltenbalg wird das Eindringen von Schmutz, z.B. Zunder, unterhalb des Faltenbalgs (z.B. im Bereich der Dichtungen der Verschiebeeinrichtung oder des Teleskoprohrs) verhindert.

Nach einer besonders vorteilhaften Ausführungsform ist dem Faltenbalg eine Luftversorgung, vorzugsweise das zweite Teleskoprohr, zugeordnet, wodurch der Faltenbalg unter einem gegenüber der Atmosphäre erhöhten Druck gehalten werden kann. Durch den erhöhten Druck wird wirkungsvoll das Eindringen von staubförmigen Schmutzpartikeln verhindert.

Nach einer robusten Ausführungsform umfasst die Verschiebeeinrichtung einen hydraulischen, pneumatischen oder elektrischen Linearantrieb.

Nach einer weiteren Ausführungsform ist der hydraulische oder pneumatische Linearantrieb als ein Druckmittelzylinder ausgebildet. Die Verwendung von Druckmittelzylindern ist aufgrund der hohen Betriebstemperaturen in der Nähe des Strangs vorteilhaft.

Für die Fertigung der Spritzdüsen-Verstelleinrichtung ist es vorteilhaft, wenn der Antriebskörper und ein feststehendes Rohr zumindest eines Teleskoprohrs ein gemeinsames Gehäuse aufweisen. Es ist aber ebenso möglich, dass der Antriebskörper und ein feststehendes Rohr jeweils separate Gehäuse aufweisen, die z.B. mittels Verbindungselemente miteinander verbunden sind.

Nach einer besonders kostengünstigen Ausführungsform ist mehreren Druckmittelzylindern ein hydraulischer oder pneumatischer Mengenteiler zugeordnet, sodass die Position mehrerer Spritzdüsen synchron gesteuert werden kann. Mittels des Mengenteilers ist gewährleistet, dass sämtliche Spritzdüsen synchronisiert eine Soll-Position anfahren und - sollte dies z.B. aufgrund einer Blockade nicht möglich sein - so fahren dennoch die nicht blockierten Spritzdüsen synchron gesteuert eine gemeinsame Position an.

Nach einer Ausführungsform ist zumindest einer, bevorzugt jeder, Spritzdüse genau ein Spritzdüsenhalter und dem Spritzdüsenhalter genau eine Verschiebeeinrichtung zugeordnet, wodurch die Spritzdüse unabhängig positionierbar ist. Dadurch ist eine vollkommen unabhängige Positionierbarkeit der Spritzdüsen möglich.

Nach einer weiteren Ausführungsform sind zumindest einer Spritzdüse eine Wegmesseinrichtung und eine Regeleinrichtung zugeordnet, wodurch die Spritzdüse geregelt positionierbar ist. Mittels dieser Ausführungsform ist die Spritzdüse hochgenau positionierbar.

Nach einer sehr kostengünstigen Ausführungsform ist mehreren Druckmittelzylindern ein Mengenteiler, der durch mehrere drehzahlgekoppelte Zahnradmotore gebildet wird, ein Drehzahlsensor der einem Zahnradmotor zugeordnet ist, und eine Steuer- bzw. eine Regeleinrichtung zugeordnet, sodass die Position mehrerer Spritzdüsen, die den Druckmittelzylindern zugeordnet sind, synchron eingestellt werden kann. Mittels dieser Ausführungsform wird der Volumenstrom zu den Druckmittelzylindern über den Drehzahlsensor erfasst und mittels der Regeleinrichtung geregelt. Obwohl die Position der Spritzdüsen nicht klassischerweise durch eine Wegmesseinrichtung erfasst werden muss, können dennoch die Spritzdüsen ausreichend genau positioniert werden.

Es ist zweckmäßig, dass ein Strangführungssegment zum Führen, Stützen und Kühlen eines Strangs in einer Strangführung einer Stranggießmaschine, bevorzugt eine Brammen-Stranggießmaschine zur Herstellung von Stahlbrammen unterschiedlicher Strangbreite, zumindest eine Spritzdüsen-Verstelleinrichtung nach einem der Ansprüche 1 bis 10 umfasst. Die erfindungsgemäße Vorrichtung ist weder auf Brammen-Stranggießmaschinen noch auf eine Strangführung in Form eines Strangführungssegments beschränkt; denkbar ist bspw. auch der Einsatz bei großformatigen Bloom-Formaten.

Durch die besondere Kompaktheit und Langlebigkeit der erfindungsgemäßen Spritzdüsen-Verstelleinrichtung ist es vorteilhaft, die Spritzdüsen-Verstelleinrichtung nach einem der Ansprüche 1 bis 9 oder das Strangführungssegments nach Anspruch 10 in einer Stranggießmaschine zur Herstellung eines Strangs aus Stahl, bevorzugt einer Stahlbramme, zu verwenden.

### Kurze Beschreibung der Zeichnungen

Weitere Vorteile und Merkmale der vorliegenden Erfindung ergeben sich aus der nachfolgenden Beschreibung nicht einschränkender Ausführungsbeispiele, wobei auf die folgenden Figuren Bezug genommen wird, die Folgendes zeigen:
Fig 1 eine perspektivische, teilweise geschnittene Darstellung eines Strangführungssegments mit mehreren Spritzdüsen-Verstelleinrichtungen
Fig 2 und 3 eine Vorderansicht und eine geschnittene Seitenansicht des Strangführungssegments nach Fig 1
Fig 4 eine Schnittdarstellung einer erfindungsgemäßen Spritzdüsen-Verstelleinrichtungen
Fig 5a und 5b eine teilweise geschnittene Ansicht und eine ungeschnittene Ansicht der Spritzdüsen-Verstelleinrichtung nach Fig 4 in perspektivischer Darstellung
Fig 6a und 6b zwei Hydraulikschemen zur synchronen Ansteuerung mehrerer Spritzdüsen-Verstelleinrichtungen
Fig 7 ein Regelschema für eine Spritzdüsen-Verstelleinrichtung
Fig 8 eine Variante zu Fig 4

### Beschreibung der Ausführungsformen

In den Fig 1 bis 3 ist ein Strangführungssegment 15 einer Strangführung einer Stranggießmaschine zur Herstellung von Stahlbrammen in mehreren Ansichten dargestellt. In der Stranggießmaschine wird flüssiger Stahl in eine nicht dargestellte Kokille gegossen, wobei sich der Stahl abkühlt und sich dabei ein zumindest teilerstarrter Strang ausbildet. Anschließend wird der Strang aus der Kokille mittels angetriebener Strangführungsrollen ausgezogen und in der nachfolgenden Strangführung, die in den Figuren bogenförmig ausgeführt - andernfalls aber natürlich auch vertikal oder horizontal ausgebildet sein kann, geführt, gestützt und weiter abgekühlt. In der Strangführung werden die beiden Breitseiten des Strangs 3 von mehreren Strangführungsrollen 16a, 16b gestützt, wobei mehrere nachfolgende Strangführungsrollen 16a, 16b jeweils ein Strangführungssegment 15 ausbilden. Konkret weist das Strangführungssegment 15 einen Unterrahmen 20 mit feststehenden Strangführungsrollen 16b und einen gegenüberliegenden Oberrahmen 19 mit anstellbaren Strangführungsrollen 16a auf, wobei die Strangführungsrollen 16a des Oberrahmens 19 mittels des Anstellzylinders 18 an den Strang 3 anstellbar sind; der Oberrahmen 19 und der Unterrahmen 20 sind mittels vier Stehern 17 verbunden. Um eine zu starke Abkühlung (eine sog. Unterkühlung) insbesondere der Kantenbereiche auch bei unterschiedlichen Breiten des Strangs 3 zu verhindern, sind sowohl auf der Oberseite als auch auf der Unterseite des Strangs mehrere Spritzdüsen 2 mit jeweils zugeordneten Spritzdüsen-Verstelleinrichtungen 1 angeordnet. Dabei ist jeder Spritzdüse 2 genau eine Spritzdüsen-Verstelleinrichtungen 1 zugeordnet, sodass die Position der Spritzdüse individuell an die Strangbreite einstellbar ist. In den Fig 1 und 2 sind bei mehreren Spritzdüsen-Verstelleinrichtungen 1 jeweils zwei Stellungen der Spritzdüse 2 dargestellt, wobei die strichlierte Darstellung der Stellung der Spritzdüse 2 bei einer maximalen Breite des Strangs 3 entspricht.

In Fig 4 ist eine erfindungsgemäße Spritzdüsen-Verstelleinrichtung 1 zur Positionierung einer Spritzdüse 2 näher dargestellt. Die Spritzdüsen-Verstelleinrichtung 1 umfasst eine Verschiebeeinrichtung 6, einen Spritzdüsenhalter 4 und eine Spritzdüse 2, wobei die Verschiebeeinrichtung 6 als ein hydraulischer Linearantrieb, konkret als ein Druckmittelzylinder 11, mit einem feststehenden Antriebskörper 21 und einem verschieblichen Stellkolben 5 ausgebildet ist. Die Spritzdüse 2 ist als eine Zweistoffdüse ausgebildet, sodass ein Wasser-Luft-Gemisch auf einen nicht dargestellten Strang aufgespritzt werden kann. Der Spritzdüsenhalter 4 wird mittels zweier teleskopierbarer, einstufiger Teleskoprohre 7a, 7b mit den Kühlmitteln Wasser und Luft versorgt, wobei die Teleskoprohre 7a, 7b ebenfalls eine Verdrehsicherung des Spritzdüsenhalters 4 bzw. der Spritzdüse 2 darstellen. Konkret wird je ein Kühlmittel mittels einer stirnseitigen Medieneinführung 22 in den Antriebskörper 21 eingeführt und anschließend über ein Teleskoprohr 7a, 7b zum Spritzdüsenhalter 4 geführt, wobei die Luft mit dem Wasser im Spritzdüsenhalter 4 vermischt und weiter zur Spritzdüse 2 geführt wird. Um die Abdichtung der Teleskoprohre 7a, 7b einfach zu gestalten, sind die Längsachsen 8 des Stellkolbens 5 und der Teleskoprohre 7a, 7b parallel ausgerichtet. Um eine Verschmutzung der Verschiebeeinrichtung 6 bzw. der Teleskoprohre und insbesondere von dessen Dichtungen zu vermeiden, ist zwischen dem Antriebskörper 21 und dem Spritzdüsenhalter 4 ein Faltenbalg 9 angeordnet, wobei der Faltenbalg den eingeschlossenen Raum im Wesentlichen staubdicht abschließt. Um ein Eindringen von Staubpartikel fast vollständig zu verhindern, ist dem Faltenbalg 9 eine Luftversorgung 10 zugeordnet, wobei diese als eine Düse 23 mit geringem Öffnungsquerschnitt im Teleskoprohr 7b ausgebildet ist. Durch die Düse 23 strömt Luft aus dem Teleskoprohr 7b in einen Raum ein, der durch den Faltenbalg 9 begrenzt wird, sodass dieser Raum gegenüber der Umgebung unter einem geringen Überdruck gehalten wird, wodurch das Eindringen von Staub unter den Faltenbalg verhindert wird. Die Verschiebeeinrichtung 6 ist nach Fig 4 als ein doppelwirkender Hydraulikzylinder ausgebildet; ebenso wäre aber auch eine Ausbildung der Verschiebeeinrichtung 6 mit einem Plungerzylinder (d.h. als ein einfachwirkender Hydraulikzylinder bspw. mit einer Rückzugsfeder) denkbar. Aus Gründen der Übersichtlichkeit wurden die dem Druckmittelzylinder 11 zugeordneten Ölanschlüsse nicht dargestellt. Wie dargestellt weist der Antriebskörper 21 drei Kammern auf, wobei die erste, zentral angeordnete, Kammer als Hohlraum für den Druckmittelzylinder 11 dient, und je eine außen angeordnete Kammer als Rückzug für das verschiebliche Rohr 30 eines Teleskoprohrs 7a,7b dient. Die beiden äußeren Kammern weisen zudem je eine Medieneinführung 22 auf.

In den Fig 5a und 5b sind zwei weitere Ansichten der erfindungsgemäßen Spritzdüsen-Verstelleinrichtung 1 gemäß Fig 4 dargestellt.

In den Fig 6a und 6b sind zwei Hydraulikschemen für je eine Spritzdüsen-Verstelleinrichtungen 1 dargestellt. In Fig 6a werden die Druckmittelzylinder 11 der zwei Verschiebeeinrichtungen 6 mittels eines hydraulischen Mengenteilers 12, der als Linearhub-Mengenteilers ausgebildet ist, im Vorlauf miteinander gekoppelt; in Fig 6b erfolgt die Koppelung der Druckmittelzylinder 11 der Verschiebeeinrichtungen 6 ebenfalls mittels eines hydraulischen Mengenteilers 12, der allerdings durch zwei drehzahlgekoppelte Zahnradmotore gebildet wird. Da es sich bei den Fig 6a und 6b um Hydraulikschemen handelt, wurden aus Gründen der Übersichtlichkeit nur die Verschiebeeinrichtungen 6 der Spritzdüsen-Verstelleinrichtungen 1 dargestellt.

In Fig 7 ist ein Regelschema für eine Spritzdüsen-Verstelleinrichtung 1 zur Positionierung einer einzelnen Spritzdüse 2 dargestellt. Der Druckmittelzylinder 11 der Verschiebeeinrichtung 6 ist als doppeltwirkender Hydraulikzylinder ausgebildet und ist mit einem Hydraulikventil 24, das als 4-3-Wegeventil ausgebildet ist, verbunden. Der Spritzdüsenhalter 4 ist mit einer Wegmesseinrichtung 13 verbunden, die die Ist-Position 26 an eine Regeleinrichtung 14 rückmeldet. Die Regeleinrichtung 14 berechnet unter Berücksichtigung der Soll-Position 25 und unter Zuhilfenahme eines Regelalgorithmus aus einer Regelabweichung 27 eine Stellgröße 28 die, gegebenenfalls nach einer Verstärkung, dem Hydraulikventil 24 zugeführt wird.

In Fig 8 ist eine Variante zu Fig 4 dargestellt. Dabei weisen der Antriebskörper 21 der Verschiebeeinrichtung 6 und die feststehenden Rohre 29 der Teleskoprohre 7a,7b jeweils getrennte Gehäuse auf, die jedoch - um den Spritzdüsenhalter 4 gegenüber dem Antriebskörper 21 gegen Verdrehung zu sichern - miteinander über Verbindungselemente 31 verbunden sind. Die getrennte Ausführung der Gehäuse hat den Vorteil, dass z.B. ein verschlissenes Teleskoprohr 7a,7b ohne einen Austausch der Verschiebeeinrichtung 6 gewechselt werden kann. Natürlich muss die Spritzdüse 2 auch bei dieser Variante keinesfalls als eine Mehrstoffdüse ausgebildet sein, sodass z.B. für eine sogenannte "water only" Düse nur ein einziges Teleskoprohr notwendig ist. Bei dieser Variante weist der Antriebskörper 21 eine Kammern auf, die als Hohlraum für den Druckmittelzylinder 11 dient; die feststehenden Rohre 29 der Teleskoprohre 7a,7b weisen je eine Kammer auf, die als Rückzug für ein verschiebliches Rohr 39 dient.

### Liste der Bezugszeichen

| | |
|---|---|
| 1 | Spritzdüsen-Verstelleinrichtung |
| 2 | Spritzdüse |
| 3 | Strang |
| 4 | Spritzdüsenhalter |
| 5 | Stellkolben |
| 6 | Verschiebeeinrichtung |
| 7a, 7b | Teleskoprohr |
| 8 | Längsachse |
| 9 | Faltbalg |
| 10 | Luftversorgung |
| 11 | Druckmittelzylinder |
| 12 | Mengenteiler |
| 13 | Wegmesseinrichtung |
| 14 | Regeleinrichtung |
| 15 | Strangführungssegment |
| 16a, 16b | Strangführungsrolle |
| 17 | Steher |
| 18 | Anstellzylinder |
| 19 | Oberrahmen |
| 20 | Unterrahmen |
| 21 | Antriebskörper |
| 22 | Medieneinführung |
| 23 | Düse |
| 24 | Hydraulikventil |
| 25 | Soll-Position |
| 26 | Ist-Position |
| 27 | Regelabweichung |
| 28 | Stellgröße |
| 29 | feststehendes Rohr |
| 30 | verschiebliches Rohr |
| 31 | Verbindungselement |

## Patentansprüche

1. Spritzdüsen-Verstelleinrichtung (1) zur Positionierung zumindest einer Spritzdüse (2) gegenüber einem Strang (3) in einer Strangführung einer Brammen-Stranggießmaschine, aufweisend
- eine Verschiebeeinrichtung (6), umfassend einen Antriebskörper (21) und einen Stellkolben (5), zum Verschieben des Stellkolbens (5) gegenüber dem feststehenden Antriebskörper (21); und
- einen Spritzdüsenhalter (4) zum Haltern von zumindest einer Spritzdüse (2), wobei die Spritzdüse (2) zum Aufspritzen von Kühlmittel auf den Strang (3) ausgebildet und der Spritzdüsenhalter (4) mit dem Stellkolben (5) verbunden ist;
**dadurch gekennzeichnet,**
**dass** zumindest ein teleskopierbares Teleskoprohr (7a, 7b), umfassend ein feststehdendes Rohr (29) und zumindest ein verschiebliches Rohr (30), wobei das feststehende Rohr (29) mit dem Antriebskörper (21) verbunden ist, zur Leitung des Kühlmittels zum Spritzdüsenhalter (4) vorgesehen ist, sodass die Spritzdüse (2) drehsteif mit dem Antriebskörper (21) verbunden ist; und
**dass** die Längsachsen (8) des Stellkolbens (5) und des Teleskoprohrs (7a, 7b) parallel ausgerichtet sind.

2. Vorrichtung nach Anspruch 1, **dadurch gekennzeichnet, dass** ein erstes Teleskoprohr (7a) zur Leitung von Wasser und ein zweites Teleskoprohr (7b) zur Leitung von Luft vorgesehen ist, wobei die Längsachsen (8) des Stellkolbens(5), des ersten Teleskoprohrs (7a) und des zweiten Teleskoprohrs (7b) parallel ausgerichtet sind.

3. Vorrichtung nach einem der Ansprüche 1 bis 2, **dadurch gekennzeichnet, dass** ein Faltenbalg (9) mit dem Antriebskörper (21) und dem Spritzdüsenhalter (4) verbunden ist, wodurch das Eindringen von Schmutz verhindert werden kann.

4. Vorrichtung nach Anspruch 3, **dadurch gekennzeichnet, dass** dem Faltenbalg (9) eine Luftversorgung (10), vorzugsweise das zweite Teleskoprohr (7b), zugeordnet ist, wodurch der Faltenbalg (9) unter einem gegenüber der Atmosphäre erhöhten Druck gehalten werden kann.

5. Vorrichtung nach einem der Ansprüche 1 bis 4, **dadurch gekennzeichnet, dass** die Verschiebeeinrichtung (6) einen hydraulischen, pneumatischen oder elektrischen Linearantrieb umfasst.

6. Vorrichtung nach Anspruch 5, **dadurch gekennzeichnet, dass** der hydraulische oder pneumatische Linearantrieb als ein Druckmittelzylinder (11) ausgebildet ist.

7. Vorrichtung nach einem der Ansprüche 1 bis 6, **dadurch gekennzeichnet, dass** der Antriebskörper (21) und ein feststehendes Rohr (29)zumindest eines Teleskoprohrs (7a, 7b) ein gemeinsames Gehäuse aufweisen.

8. Vorrichtung nach einem der Ansprüche 6 bis 7, **dadurch gekennzeichnet, dass** mehreren Druckmittelzylindern (11) ein hydraulischer oder pneumatischer Mengenteiler (12) zugeordnet ist, sodass die Position mehrerer Spritzdüsen (2) synchron gesteuert werden kann.

9. Vorrichtung nach einem der Ansprüche 1 bis 8, **dadurch gekennzeichnet, dass** zumindest einer Spritzdüse (2) genau ein Spritzdüsenhalter (4) und dem Spritzdüsenhalter (4) genau eine Verschiebeeinrichtung (6) zugeordnet ist, wodurch die Spritzdüse (2) unabhängig positionierbar ist.

10. Vorrichtung nach Anspruch 9, **dadurch gekennzeichnet, dass** zumindest einer Spritzdüse (2) eine Wegmesseinrichtung (13) und eine Regeleinrichtung (14) zugeordnet sind, wodurch die Spritzdüse (2) geregelt positionierbar ist.

11. Strangführungssegment (15) zum Führen, Stützen und Kühlen eines Strangs (3) in einer Strangführung einer Stranggießmaschine, **dadurch gekennzeichnet, dass** das Strangführungssegment (15) zumindest eine Spritzdüsen-Verstelleinrichtung (1) nach einem der Ansprüche 1 bis 10 umfasst.

12. Verwendung der Spritzdüsen-Verstelleinrichtung (1) nach einem der Ansprüche 1 bis 10 oder des Strangführungssegments (15) nach Anspruch 11 in einer Stranggießmaschine zur Herstellung eines Strangs (3) aus Stahl, bevorzugt einer Stahlbramme.

## Claims

1. Injection nozzle adjustment device (1) for positioning at least one injection nozzle (2) in relation to a strand (3) in a strand guide of a continuous slab casting machine, having
- a displacement device (6), comprising a drive body (21) and an adjustment cylinder (5), for moving the adjustment cylinder (5) in relation to the fixed drive body (21); and
- an injection nozzle holder (4) for holding at least one injection nozzle (2), wherein the injection nozzle (2) is embodied for spraying coolant onto the strand (3) and the injection nozzle holder (4) is connected to the adjustment cylinder (5);
**characterised in that**,
at least one telescopic telescope tube (7a, 7b) is provided, comprising a stationary tube (29) and at least one displaceable tube (30), wherein the stationary tube (29) is connected to the drive body (21), for conveying the coolant to the injection nozzle holder (4), so that the injection nozzle (2) is connected rotationally rigidly to the drive body (21); and
the longitudinal axes (8) of the adjustment cylinder (5) and of the telescope tube (7a, 7b) are aligned in parallel.

2. Device according to claim 1, **characterised in that** a first telescope tube (7a) is provided for conveying water and a second telescope tube (7b) is provided for conveying air, wherein the longitudinal axes (8) of the adjustment cylinder (5), of the first telescope tube (7a) and of the second telescope tube (7b) are aligned in parallel.

3. Device according to one of claims 1 to 2, **characterised in that** a gaiter (9) is connected to the drive body (21) and the injection nozzle holder (4), through which the intrusion of dirt can be prevented.

4. The device according to claim 3, **characterised in that** an air supply (10), preferably the gaiter (9) is assigned a second telescope tube (7b), through which the gaiter (9) can be held at an increased pressure compared to the atmosphere.

5. Device according to one of claims 1 to 4, **characterised in that** the displacement device (6) comprises a hydraulic, pneumatic or electrical linear drive.

6. Device according to claim 5, **characterised in that** the hydraulic or pneumatic linear drive is embodied as a compression cylinder (11).

7. Device according to one of claims 1 to 6, **characterised in that** the drive body (21) and a fixed tube (29) of at least one telescope tube (7a, 7b) have a common housing.

8. Device according to one of claims 6 to 7, **characterised in that** a number of compression cylinders (11) are assigned a hydraulic or pneumatic volume divider (12) so that the position of a number of injection nozzles (2) can be controlled synchronously.

9. Device according to one of claims 1 to 8, **characterised in that** at least one injection nozzle (2) is assigned precisely one injection nozzle holder (4) and the injection nozzle holder (4) is assigned precisely one displacement device (6), which means that the injection nozzle (2) is able to be positioned independently.

10. Device according to claim 9, **characterised in that** at least one injection nozzle (2) is assigned a distance measurement device (13) and a regulation device (14), through which the injection nozzle (2) is able to be positioned in a controlled manner.

11. Strand guide segment (15) for guiding supporting and cooling strand (3) in a strand guide of a strand casting machine, **characterised in that** the strand guide segment (15) comprises at least one injection nozzle adjustment device (1) according to one of claims 1 to 10.

12. Use of the injection nozzle adjustment device (1) according to one of claims 1 to 10 or of the strand guide segment (15) according to claim 11 in a strand casting machine for producing a strand (3) of steel, preferably a steel slab.

## Revendications

1. Dispositif de réglage de buse d'injection (1) pour le positionnement d'au moins une buse d'injection (2) par rapport à une barre (3) dans un guidage de barre d'une machine de coulée de lingots, présentant
- un dispositif de déplacement (6), comprenant un corps d'entraînement (21) et un piston de réglage (5), pour le déplacement du piston de réglage (5) par rapport au corps d'entraînement fixe (21) ; et
- un porte-buse d'injection (4) pour porter au moins une buse d'injection (2), la buse d'injection (2) étant constituée pour asperger un agent réfrigérant sur la barre (3) et le porte-buse d'injection (4) étant raccordé au piston de réglage (5) ;
**caractérisé en ce**
**qu'**au moins un tube télescopique (7a, 7b), comprenant un tube fixe (29) et au moins un tube mobile (30), le tube fixe (29) étant raccordé au corps d'entraînement (21), pour diriger l'agent réfrigérant vers le porte-buse d'injection (4), est prévu, de sorte que la buse d'injection (2) est raccordée de manière rigide en rotation au corps d'entraînement (21) ; et que les axes longitudinaux (8) du piston de réglage (5) et du tube télescopique (7a, 7b) ont une orientation parallèle.

2. Dispositif selon la revendication 1, **caractérisé en ce qu'**un premier tube télescopique (7a) est prévu pour diriger l'eau et un deuxième tube télescopique (7b) est prévu pour diriger l'air, les axes longitudinaux (8) du piston de réglage (5), du premier tube télescopique (7a) et du deuxième tube télescopique (7b) ayant une orientation parallèle.

3. Dispositif selon l'une des revendications 1 à 2, **caractérisé en ce qu'**un soufflet (9) est raccordé au corps d'entraînement (21) et au porte-buse d'injection (4), moyennant quoi la pénétration de salissures peut être empêchée.

4. Dispositif selon la revendication 3, **caractérisé en ce qu'**est associée au soufflet (9) une alimentation en air (10), de préférence le deuxième tube télescopique (7b), moyennant quoi le soufflet (9) peut être maintenu à une pression accrue par rapport à l'atmosphère.

5. Dispositif selon l'une des revendications 1 à 4, **caractérisé en ce que** le dispositif de déplacement (6) comprend un mécanisme d'entraînement linéaire hydraulique, pneumatique ou électrique.

6. Dispositif selon la revendication 5, **caractérisé en ce que** le mécanisme d'entraînement linéaire hydraulique ou pneumatique est constitué en tant que vérin à pression (11).

7. Dispositif selon l'une des revendications 1 à 6, **caractérisé en ce que** le corps d'entraînement (21) et un tube fixe (29) d'au moins un tube télescopique (7a, 7b) présentent un logement commun.

8. Dispositif selon l'une des revendications 6 à 7, **caractérisé en ce qu'**est associé à plusieurs vérins à pression (11) un diviseur de débit (12) hydraulique ou pneumatique, de sorte que la position de plusieurs buses d'injection (2) peut être commandée de manière synchronisée.

9. Dispositif selon l'une des revendications 1 à 8, **caractérisé en ce qu'**est associé à au moins une buse d'injection (2) exactement un porte-buse d'injection (4) et au porte-buse d'injection (4) exactement un système de déplacement (6), moyennant quoi la buse d'injection (2) peut être positionnée de manière indépendante.

10. Dispositif selon la revendication 9, **caractérisé en ce que** sont associés à au moins une buse d'injection (2) un système de mesure de distance (13) et un système de réglage (14), moyennant quoi la buse d'injection (2) peut être positionnée en étant réglée.

11. Segment de guidage de barre (15) destiné au guidage, à l'appui et au refroidissement d'une barre (3) dans un guidage de barre d'une machine de coulée, **caractérisé en ce que** le segment de guidage de barre (15) comprend au moins un système de déplacement de buse d'injection (1) selon l'une des revendications 1 à 10.

12. Utilisation du système de déplacement de buse d'injection (1) selon l'une des revendications 1 à 10 ou du segment de guidage de barre (15) selon la revendication 11 dans une machine de coulée destinée à la fabrication d'une barre (3) en acier, de préférence en brame.
